# EUROPÄISCHE PATENTSCHRIFT

(11) **EP 4 363 762 B1**
(45) Veröffentlichungstag und Bekanntmachung des Hinweises auf die Patenterteilung: **24.12.2025**
(21) Anmeldenummer: 22722124.9
(22) Anmeldetag: 06.04.2022
(51) Int. Cl.: F21S 41/143, F21S 41/151, F21S 41/153, F21S 41/265, F21S 41/275, F21S 41/20, F21S 41/32, F21S 41/663

(54) **SCHEINWERFERMODUL EINES FAHRZEUGSCHEINWERFERS, FAHRZEUGSCHEINWERFER UND DEN FAHRZEUGSCHEINWERFER AUFWEISENDES FAHRZEUG**
VEHICLE HEADLAMP MODULE AND VEHICLE WITH SUCH A MODULE
MODULE DE PHARE DE VEHICULE ET VEHICULE AVEC UN TEL MODULE

(30) Priorität: 29.06.2021 DE 102021206735
(43) Veröffentlichungstag der Anmeldung: 08.05.2024
(73) Patentinhaber: Stellantis Auto SAS, 78300 Poissy (FR)
(72) Erfinder: ROECKL, Philipp, 65428 Rüsselsheim am Main (DE); GONCALVES, Whilk Marcelino, 75013 PARIS (FR)
(74) Vertreter: ESIP
(86) Internationale Anmeldenummer: PCT/EP2022/059164
(87) Internationale Veröffentlichungsnummer: WO 2023/274595

(56) Entgegenhaltungen:
- EP-A1- 2 910 848
- EP-A1- 2 924 339
- EP-A1- 3 296 622
- EP-A1- 3 524 881
- WO-A1-2020/156455
- DE-A1- 102016 122 860
- US-A1- 2011 205 748

## Beschreibung

Die vorliegende Offenbarung betrifft im Allgemeinen ein Scheinwerfermodul. Im Speziellen betrifft die vorliegende Offenbarung ein Scheinwerfermodul eines Fahrzeugscheinwerfers, einen Fahrzeugscheinwerfer und ein den Fahrzeugscheinwerfer aufweisendes Fahrzeug.

Aus der EP 3 524 881 A1 ist ein Fahrzeugscheinwerfer mit einer Projektionslinse und eine hinter der Projektionslinse angeordneten Lichtquelle bekannt. Die Projektionslinse ist gegenüber der Lichtquelle beweglich, so dass eine Position maximaler Lichtstärke eines durch die Projektionslinse geformten Lichtverteilungsmusters geändert werden kann.

Das US 2011/205748 betrifft einen Fahrzeugscheinwerfer mit eine Mehrbrennweitenlinse und einer Lichtquelle, der mittels einer beweglichen Linse zwischen einem Fernlichtmodus und einem Abblendlichtmodus umschaltbar ist. Mit der Mehrbrennweitenlinse können Fern- und Abblendlichtverteilung individuell geformt werden.

Ferner beschreibt die EP 2 910 848 A1 einen Fahrzeugscheinwerfer mit einer Linse, die vor einer Halbleiter-Lichtquelle angeordnet ist. Die Linse besitzt mehrere Linsenabschnitte zur Erzeugung unterschiedlicher Licht-Fokussiermuster und Licht-Streumuster.

Aus der WO2020/156455 A1 ist ein Fahrzeugscheinwerfer bekannt, der einer LED-Lichtquelle und optische Elemente für ein Fernlicht und Abblendlicht umfasst.

Ferner sind auch LED- (Light Emitting Diode) Matrix-Scheinwerfer mit Scheinwerfermodulen bekannt, welche dazu ausgebildet sind, verschiedene Scheinwerferfunktionen bereitzustellen. Beispielsweise kann ein Scheinwerfermodul dazu ausgebildet sein, eine Fernlichtfunktion bereitzustellen. In sogenannten HD- (High Definition) Scheinwerfern kann ein Scheinwerfermodul dazu ausgebildet sein, Muster, beispielsweise Symbole und/oder Wegweiser auf die Fahrbahn zu projizieren, und so dem Fahrzeugfahrer nützliche Informationen zur Verfügung zu stellen. Die Scheinwerferauflösung kann grundsätzlich durch die Verkleinerung des Ausleuchtungsbereichs pro Pixel erhöht werden, was jedoch zur Einschränkung des gesamten Projektionsbereichs des Scheinwerfers führen kann.

Eine Aufgabe der Ausführungsformen der vorliegenden Offenbarung ist es, ein Scheinwerfermodul bereitzustellen, welches es ermöglicht, einen Scheinwerfer mit einer hohen Scheinwerferauflösung und mit einem großem Projektionsbereich bereitzustellen.

Zur Lösung dieser Aufgabe wird nach einem ersten Aspekt ein Scheinwerfermodul eines Fahrzeugscheinwerfers zum Erzeugen eines Scheinwerferlichts mit einem Fernlichtprojektionsbereich bzw. Projektionsfeld und mit einem Nahlichtprojektionsbereich bzw. Projektionsfeld bereitgestellt.

Das Scheinwerfermodul umfasst ein LED-Modul, wobei das LED-Modul ein LED-Pixel-Array mit einer Anzahl von LED-Pixeln zum Emittieren jeweils eines LED-Lichts umfasst. Die LEDs können insbesondere auf einem oder mehreren Substraten, insbesondere Metallkernplatinen, matrix- bzw. pixelartig angeordnet sein. Das LED-Pixel-Array weist eine Anzahl bzw. Packungsdichte der LED-Pixel auf, die zur Verwirklichung der HD-Funktionalität des Scheinwerfers ausreichend ist. Die einzelne LEDs bzw. LED-Pixel des LED-Moduls sind separat und unabhängig voneinander ansteuerbar.

Das Scheinwerfermodul umfasst ferner eine Scheinwerferoptik mit einem Optikelement, welches innerhalb eines Gehäuses zwischen dem LED-Modul und einem Lichtaustrittsfenster angeordnet ist, wobei das Lichtaustrittsfenster (5) als eine Sammel- und/oder Streulinse ausgebildet ist. Das Gehäuse ist im Wesentlichen axialsymmetrisch um eine Symmetrieachse ausgebildet, wobei die Symmetrieachse einer Hauptabstrahlrichtung des Scheinwerfermoduls übereinstimmt. Das Optikelement ist zum Formen des jeweiligen LED-Lichts zu jeweils einem Teillichtstrahl zum Ausleuchten jeweils eines Teilbereichs des Fernlichtprojektionsbereichs und/oder des Nahlichtprojektionsbereichs ausgebildet. Das Optikelement ist ferner dazu ausgebildet ist, dass der Fernlichtprojektionsbereich durch eine erste Gruppe der Teillichtstrahlen und der Nahlichtprojektionsbereich durch eine zweite Gruppe der Teillichtstrahlen ausgeleuchtet werden kann.

Erfindungsgemäß ist das Optikelement als Freiformlinse ausgebildet und dient zum Erweitern eines Projektionsbereichs von Teillichtstrahlen.

Erfindungsgemäß ist die Freiformlinse in dem Gehäuse oberhalb der Symmetrieachse angeordnet, und vorzugsweise als Teil eines Linsensystems ausgebildet, und die Freiformlinse ist derart ausgebildet, so dass die Projektionsbereiche der ersten Gruppe der Teillichtstrahlen in eine vertikale Richtung aufgeweitet werden.

Erfindungsgemäß ist die Freiformlinse derart ausgebildet, dass die Teillichtstrahlen der ersten Gruppe weisen einen horizontalen Öffnungswinkel von etwa 0,1° oder niedriger und einen vertikalen Öffnungswinkel von etwa 0,2° oder mehr auf. Die Teillichtstrahlen der zweiten Gruppe weisen einen Öffnungswinkel von etwa 0,1° oder niedriger sowohl in der vertikalen als auch in der horizontalen Richtung aufweist.

Durch die Aufweitung der Projektionsbereiche der ersten Gruppe der Teillichtstrahlen kann die Scheinwerferlichtverteilung teilweise bzw. bereichsweise gezielt modifiziert werden. Insbesondere kann der Fernlichtprojektionsbereich insgesamt vergrößert werden, ohne dabei die Ausleuchtung des Nahlichtprojektionsbereichs bzw. die Scheinwerferauflösung in dem Nahlichtprojektionsbereich zu beeinträchtigen.

Das Scheinwerfermodul ermöglich somit die gezielte Aufweitung von denjenigen Projektionsbereichen, in welchen die Scheinwerferauflösung, insbesondere in der Strahlerweiterungsrichtung, weniger kritisch ist. Die Einsatzmöglichkeiten der LED-Matrix-Scheinwerfer können dadurch erweitert werden. Denn der Scheinwerferstrahl kann insgesamt erweitert werden, so dass in den Projektionsbereichen, wo es beispielsweise wegen HD-Funktionalität auf die Auflösung ankommt, die hohe Auflösung beibehalten wird.

Insbesondere kann die Freiformlinse derart ausgebildet sein, dass in dem Fernlichtprojektionsbereich des Scheinwerfers eine Erweiterung des Projektionsbereichs unter Inkaufnahme einer Verschlechterung der Auflösung erzielt wird, wobei die Scheinwerferauflösung in dem Nahlichtprojektionsbereich nicht oder nur geringfügig beeinflusst wird. In dem Nahlichtprojektionsbereich kann somit eine hohe Auflösung beibehalten werden, so dass in dem Nahlichtprojektionsbereich die HD-Funktionalität des Scheinwerfers unbeeinträchtigt realisiert werden kann.

Die Freiformlinse kann derart ausgebildet sein, dass sich der Fernlichtprojektionsbereich und der Nahlichtprojektionsbereich sich berühren und/oder teilweise überlappen. Dadurch, dass sich der Fernlichtprojektionsbereich und der Nahlichtprojektionsbereich berühren bzw. überlappen kann das FOV (Field of View) bzw. das Blickfeld des Fahrers im mittleren Bereich gut ausgeleuchtet werden, so dass zwischen dem Fernlichtprojektionsbereich und dem Nahlichtprojektionsbereich ein fließender Übergang ohne dunkle Zonen entsteht.

Die Freiformlinse kann insbesondere dazu ausgebildet sein, dass der Fernlichtprojektionsbereich sich über einen vertikalen Winkelbereich von -4° bis +6°, insbesondere -2° bis +3°, bezogen auf die horizontale Ebene, erstreckt. Mit dem vertikalen Öffnungswinkel von -4° bis +6°, insbesondere -2° bis +3°, des Fernlichtprojektionsbereichs kann der gesamte Projektionsbereich des Fernlichts ohne Einsatz zusätzlicher lichtlenkender Elemente, wie DMD (Digital Mirror Device) oder andere mechanisch verstellbare Elemente, abgedeckt werden.

Die Freiformlinse kann ferner dazu ausgebildet sein, dass der Nahlichtprojektionsbereich sich über einen vertikalen Winkelbereich von -10° bis 0°, insbesondere -8° bis -1°, bezogen auf die horizontale Ebene erstreckt. Der Winkelbereich von -10° bis 0°, insbesondere -8° bis -1°, deckt im Wesentlichen vollständig den Nahlichtprojektionsbereich für HD-Funktionalität insbesondere zur Bereitstellung von hochaufgelösten Fahrassistenz-Projektionen auf die Fahrbahn ab. Mit einem einzigen Scheinwerfermodul kann somit sowohl die Fernlichtfunktionalität als auch die HD-Funktionalität im Wesentlichen vollständig abgedeckt werden, ohne dabei an den Rändern des Beleuchtungsfeldes, insbesondere an dem oberen bzw. unteren Rand des Fernlichtprojektionsbereichs bzw. des Nahlichtprojektionsbereichs, an Lichtleistung einzubüßen.

In einigen Ausführungsformen ist die Freiformlinse derart ausgebildet, dass die Erweiterung der Projektionsbereiche der ersten Gruppe der Teillichtstrahlen im Wesentlichen nur in der vertikalen Richtung erfolgen kann. Bei der Realisierung des sogenannten Glare-Free-High-Beam oder Adaptive-Driving-Beam bzw. blendfreien Scheinwerferfernlichts mit adaptiver Abblendfunktion kommt es in der Regel weniger auf die vertikale Auflösung des Scheinwerferlichts an, so dass der Projektionsbereich ohne merkliche Beeinträchtigung der Scheinwerferperformance in die vertikale Richtung erweitert werden kann. Das Adaptive-Driving-Beam bzw. das blendfreie Fernlicht kann dabei erforderlichenfalls durch das Ausblenden von Segmenten aus dem Fernlicht mit einer hohen horizontalen Auflösung erzielt werden.

Die Freiformlinse kann derart ausgebildet sein, dass die Teillichtstrahlen der ersten Gruppe einen horizontalen Öffnungswinkel von etwa 0,1° oder niedriger und einen vertikalen Öffnungswinkel von etwa 0,2° oder mehr aufweisen. Aufgrund der größeren vertikalen Öffnungswinkel kann somit der vertikale Projektionsbereich der Teillichtstrahlen und somit des Scheinwerferfernlichts unter Beibehaltung der hohen horizontalen Auflösung vergrößert werden.

Die Freiformlinse kann derart ausgebildet sein, dass die Teillichtstrahlen der zweiten Gruppe einen Öffnungswinkel von etwa 0,1° oder niedriger sowohl in vertikaler als auch in horizontaler Richtung aufweist. Diese Scheinwerferauflösung ermöglicht, Symbole und/oder Wegweiser auf die Fahrbahn so zu projizieren, dass diese für den Fahrer des Fahrzeugs gut wahrnehmbar sind. Somit können die zwei Funktionen in einem einzigen Scheinwerfermodul realisiert werden, nämlich die HD-Projektion zur Fahrerassistenz mit einem Projektionsbereich unmittelbar vor dem Fahrzeug, bis etwa 7 m Abstand, und Fernlichtfunktion mit einem vertikalen Projektionswinkel von etwa 3° über der horizontalen Ebene.

Die Freiformlinse kann derart ausgebildet sein, dass es im Wesentlichen nur von der ersten Gruppe der Teilstrahlen erfasst wird. Die Freiformlinse kann insbesondere als ein Zusatzelement zum Nachrüsten von bestehenden Scheinwerfermodulen ausgebildet sein. Durch den Einsatz des Optikelements kann der Beleuchtungsbereich von Scheinwerfern auf einfache Weise durch Nachrüsten von bestehenden Scheinwerfermodulen erweitert werden.

Nach einem zweiten Aspekt wird ein Fahrzeugscheinwerfer zum Erzeugen eines Scheinwerferlichts mit einem Fernlichtprojektionsbereich und mit einem Nahlichtprojektionsbereich bereitgestellt. Der Fahrzeugscheinwerfer weist wenigstens ein Scheinwerfermodul gemäß dem ersten Aspekt auf. Der Scheinwerfer stellt die volle Funktionalität sowohl im Fernlichtprojektionsbereich als auch in dem Nahlichtprojektionsbereich bereit und weist eine besonders einfache Bauweise auf. Denn die beiden Funktionalitäten des Scheinwerfers können mit einem einzigen Scheinwerfermodul realisiert werden.

Nach einem dritten Aspekt wird ein Fahrzeug mit einem Scheinwerfer nach dem zweiten Aspekt bereitgestellt. Das Fahrzeug bietet volle Scheinwerferfunktionalität und kann kostengünstig hergestellt werden. Die Reduzierung der Anzahl von Scheinwerfermodulen macht das Fahrzeug insgesamt leichter und eröffnet weitere Designfreiheit für die Fahrzeugdesigner.

Die Erfindung wird nun anhand der beigefügten Figuren näher erläutert. Für gleiche oder gleichwirkende Teile werden in den Figuren gleiche Bezugszeichen verwendet.
- Fig. 1: zeigt einen schematischen Querschnitt eines Scheinwerfermoduls gemäß einem Ausführungsbeispiel,
- Fig. 2: zeigt schematisch ein Ausleuchtungsfeld eines Scheinwerfers gemäß einem Ausführungsbeispiel, und
- Fig. 3: zeigt ein Ausleuchtungsmuster eines Ausleuchtungsfelds gemäß Fig. 2.

Fig. 1 zeigt einen schematischen Querschnitt eines Scheinwerfermoduls gemäß einem Ausführungsbeispiel. Die Ansicht der Fig. 1 entspricht einem vertikalen Querschnitt des Scheinwerfermoduls 1 im eingebauten Zustand Das Scheinwerfermodul 1 umfasst ein Gehäuse 2 mit einem ersten Ende 3 und mit einem zweiten Ende 4. An dem ersten Ende 3 des Gehäuses 2 befindet sich ein Lichtaustrittsfenster 5 und an dem zweiten Ende 3 des Gehäuses 2 ist ein LED-Modul 6 mit einer Anzahl von LEDs (nicht gezeigt) angeordnet.

Das Scheinwerfermodul 1 umfasst ferner eine Scheinwerferoptik 7, welche innerhalb des Gehäuses 2 zwischen dem LED-Modul 6 und dem Lichtaustrittsfenster 5 angeordnet ist. Das Gehäuse 2 ist im Wesentlichen axialsymmetrisch mit einer Symmetrieachse 8 ausgebildet, wobei die Symmetrieachse 8 im Wesentlichen mit der Hauptabstrahlrichtung des Scheinwerfermoduls 1 übereinstimmt. Die Scheinwerferoptik 7 umfasst ein Optikelement 9, welches in dem Gehäuse 2 asymmetrisch bzw. oberhalb der Symmetrieachse 8 angeordnet ist. Das Lichtaustrittsfenster 5 kann insbesondere als Teil der Scheinwerferoptik 7 bzw. als ein aktives optisches Element, insbesondere als eine Sammel- und/oder Streulinse ausgebildet sein.

Fig. 1 zeigt auch einen Karosserieteil 10 des Fahrzeugs sowie ein Befestigungselement 11 zur Befestigung des Scheinwerfermoduls 1 an dem Fahrzeug bzw. innerhalb eines Scheinwerfers des Fahrzeugs.

In diesem Ausführungsbeispiel ist das Scheinwerfermodul 1 als ein LED-Matrix-Scheinwerfermodul ausgebildet, wobei die LEDs in dem LED-Modul 6 matrixartig angeordnet sind. Das Scheinwerfermodul 1 umfasst in dem gezeigten Ausführungsbeispiels eine Primäroptik 12 zum Bündeln des von jeweiligen LEDs ausgestrahlten Lichts. Die Primäroptik 12 kann als Teil des LED-Moduls 6 oder als separates optisches Element ausgebildet sein.

Die Funktionsweise des Scheinwerfermoduls 1 wird anhand von schematisch dargestellten Grenzlichtstrahlen (gestrichelt dargestellt) des Scheinwerferlichts verdeutlicht. Das von den LEDs des LED-Moduls 6 emittierte Licht wird durch die Scheinwerferoptik zum Scheinwerferlicht geformt, welches durch das Lichtaustrittsfenster 5 austritt. Dabei leuchtet ein erster Teil des Scheinwerferlichts einen ersten Projektionsbereich 20 und ein zweiter Teil des Scheinwerferlichts einen zweiten Projektionsbereich 30 aus.

Die Ausrichtung des Scheinwerfermoduls 1 in Fig. 1 entspricht der Orientation des Scheinwerfermoduls 1 im eingebauten Zustand. Der erste Projektionsbereich 20 bzw. der obere Projektionsbereich leuchtet einen oberen Teil des Scheinwerferbeleuchtungsfelds bzw. Fernlichtprojektionsfeld pixelartig aus. Der zweite Projektionsbereich 30 bzw. der untere Projektionsbereich 30 leuchtet einen unteren Teil des Scheinwerferbeleuchtungsfeldes bzw. Nahlichtprojektionsfeld pixelartig aus. Die Scheinwerferpixel werden durch Teillichtstrahlen des Scheinwerferlichts erzeugt, die durch Ansteuern der einzelnen LEDs des LED-Moduls separat bzw. unabhängig voneinander ausgeleuchtet werden können.

Die Scheinwerferauflösung wird dabei durch die Pixelgröße bzw. durch die Öffnungswinkel der Lichtkegel von einzelnen Teillichtstrahlen bestimmt, die jeweils einen Teilbereich des ersten Projektionsbereichs 20 bzw. des zweiten Projektionsbereichs 30 ausleuchten. Der erste Projektionsbereich 20 wird dabei durch eine erste Gruppe der Teillichtstrahlen ausgeleuchtet und der zweite Projektionsbereich 30 wird durch eine zweite Gruppe der Teillichtstrahlen ausgeleuchtet. Das Optikelement 9 ist dazu ausgebildet, die Lichtkegel bzw. die Projektionsbereiche der Teillichtstrahlen selektiv zu erweitern. Insbesondere wird durch die asymmetrische bzw. von der Symmetrieachse versetzte Anordnung des Optikelements 9 bewirkt, dass im Wesentlichen nur die Teillichtstrahlen der ersten Gruppe in der vertikalen Richtung aufgeweitet werden. Mit dem Optikelement 9 kann somit der Projektionsbereich des Scheinwerferlichts im Fernlichtbereich in der vertikalen Richtung erweitert werden. Das Optikelement 9 kann insbesondere als ein Zusatzelement zum Nachrüsten von bestehenden Scheinwerfermodulen ausgebildet sein. Durch den Einsatz des Optikelements kann der Beleuchtungsbereich von Scheinwerfern auf einfache Weise durch Nachrüsten von bestehenden Scheinwerfermodulen erweitert werden.

Wie anhand der Grenzlichtstrahlen in Fig. 1 zu erkennen ist, überlappen sich zum Teil der erste Projektionsbereich 20 und der zweite Projektionsbereich 30 in der vertikalen Richtung. Je nach Ausführung kann der Überlappwinkel zwischen dem ersten Projektionsbereich 20 und dem zweiten Projektionsbereich 30 in der vertikalen Richtung im Bereich 2° bis 5° liegen. Aufgrund der Überlappung des ersten Projektionsbereichs 20 und des zweiten Projektionsbereichs 30 kann das Blickfeld des Fahrers im mittleren Bereich gut ausgeleuchtet werden, so dass zwischen dem Fernlichtprojektionsbereich und dem Nahlichtprojektionsbereich auch bei aktivierter Abblendfunktion ein fließender Übergang ohne dunkle Zone entsteht.

Aufgrund der Aufweitung der Teillichtstrahlen der ersten Gruppe in der vertikalen Richtung, kann der vertikale Winkelbereich des ersten Projektionsbereichs 20 bzw. des gesamten Fernlichtstrahls aufgeweitet werden, so dass der erste Projektionsbereich 20 sich über einen vertikalen Winkelbereich von -2° bis +3° (bezogen auf die horizontale Ebene) erstreckt. Mit dem vertikalen Öffnungswinkel von -2° bis +3° des ersten Projektionsbereichs 20 kann der gesamte Projektionsbereich des Fernlichts ohne Einsatz zusätzlicher lichtlenkender Elemente abgedeckt werden.

Die Scheinwerferoptik 7 kann insbesondere so ausgebildet sein, dass der zweite Projektionsbereich sich über einen vertikalen Winkelbereich von -8 bis -1° erstreckt. Das Scheinwerfermodul 1 kann somit sowohl den gesamten Fernlichtbereich als auch den gesamten Nahlichtbereich abdecken.

Das Optikelement 9 ist dazu ausgebildet, dass die Scheinwerferlichtverteilung in horizontaler Richtung nicht oder nur geringfügig beeinflusst wird. Insbesondere kann das Optikelement 9 derart ausgebildet sein, dass die Aufweitung der Projektionsbereiche der ersten Gruppe der Teillichtstrahlen im Wesentlichen nur in der vertikalen Richtung erfolgt. Durch das Optikelement 9 wird somit die horizontale Auflösung der Teillichtstrahlen nicht oder nur geringfügig beeinflusst, so dass trotz der Aufweitung der Teillichtstrahlen ein blendfreies Scheinwerferfernlicht mit einer hohen horizontalen Auflösung realisiert werden kann. Der horizontale Öffnungswinkel der Teillichtstahlen der ersten Gruppe als auch der zweiten Gruppe der Teillichtstrahlen kann etwa gleich groß sein. In einigen Ausführungsbeispielen beträgt der horizontale Öffnungswinkel der Teillichtstrahlen etwa 0,1°. Der vertikale Öffnungswinkel der Teillichtstrahlen der ersten Gruppe kann hingegen aufgrund der Aufweitung durch das Optikelement 9 größer als 0,1° insbesondere etwa 0,2° oder mehr, sein.

Erfindungsgemäß ist das Optikelement 9 als Freiformlinse ausgebildet. Mit der Freiformlinse kann die Strahlführung bzw. die Aufweitung der Teillichtstrahlen gezielt und präzise eingestellt werden. In einigen Ausführungsbeispielen ist die Freiformlinse als Teil eines in das Scheinwerfermodul 1 integrierbaren Linsensystems ausgebildet sein.

Fig. 2 zeigt schematisch ein Ausleuchtungsfeld eines Scheinwerfers gemäß einem Ausführungsbeispiel. Insbesondere zeigt Fig. 2 das Ausleuchtungsfeld 50 des Scheinwerfers schematisch aus der Fahrerperspektive. Auf der X-Achse ist der horizontale Abstrahlwinkel des Scheinwerferlichts bezogen auf einen zentralen Mittelpunkt aufgetragen. Auf der Y-Achse ist der vertikale Abstrahlwinkel des Scheinwerferstrahls bezogen auf den zentralen Mittelpunkt aufgetragen. Der erste Projektionsbereich 20 bzw. der Fernlichtprojektionsbereich erstreckt sich horizontal etwa zwischen -12° und +12° und vertikal etwa zwischen -2° und +5°. Der zweite Projektionsbereich 30 bzw. Nahlichtprojektionsbereich erstreckt sich horizontal etwa zwischen -10° und +10° und vertikal etwa zwischen -7° und - 1°. Der erste Projektionsbereich 20 und der zweite Projektionsbereich 30 überlappen sich zum Teil, wobei der vertikale Überlappungswinkel in etwa 1° beträgt. Die vertikale Position der X-Achse entspricht der Horizontlinie. Der Teil des Ausleuchtungsfelds unterhalb der X-Achse entspricht dem Nahlichtprojektionsbereich, in welchem HD-Funktionalität realisiert werden kann. Insbesondere können in dem Nahlichtprojektionsbereich Symbole wie Wegweiser auf die Fahrbahn projiziert werden und dem Fahrer auf diesem Wege Informationen übermittelt werden.

Fig. 3 zeigt ein Ausleuchtungsmuster eines Ausleuchtungsfelds gemäß Fig. 2. Das in Fig. 3 gezeigte Ausleuchtungsmuster ergibst sich aus einer Lichtsimulation, wenn das Ausleuchtungsfeld mit einem ein Scheinwerfermodul gemäß Fig. 1 aufweisenden Scheinwerfer angeleuchtet wird. Das Ausleuchtungsfeld 50 wird dabei sowohl in dem Fernlichtprojektionsbereich 20 als auch in dem Nahlichtprojektionsbereich 30 ausgeleuchtet. An dem Ausleuchtungsmuster ist eine Pixelstruktur erkennbar, was auf die pixelartige Ausleuchtung des Ausleuchtungsfelds durch den LED-Pixel-Scheinwerfer zurückzuführen ist. Die Pixelstruktur in dem oberen Bereich des Ausleuchtungsmusters unterscheidet sich von der Pixelstruktur in dem unteren Bereich des Ausleuchtungsmusters. Die Pixelgröße in dem unteren Bereich beträgt in der horizontalen sowie in der vertikalen Richtung etwa 0,1°. In dem oberen Bereich weisen die Pixel eine längliche Struktur und eine vertikale Ausrichtung auf. Die Pixelgröße in dem oberen Bereich beträgt in der vertikalen Richtung etwa 0,5° und in der horizontalen Richtung etwa 0,1°. Diese Verlängerung der Pixel in der vertikalen Richtung ist auf das Optikelement 9 zurückzuführen, welches die Teillichtstrahlen der ersten Gruppe in der vertikalen Richtung aufweitet. Aufgrund der länglichen, vertikal ausgerichteten Pixel kann der gesamte Fernlichtbereich des Scheinwerfers mit wenigen Pixelreihen erfasst werden.

Die Scheinwerferauflösung bzw. die Winkelauflösung des Scheinwerfers in der horizontalen Richtung ist in den beiden Bereichen gleich hoch und beträgt etwa 0,1°. Diese Winkelauflösung ermöglicht eine bzgl. der horizontalen Richtung hochaufgelöste Abblendfunktionalität in dem ersten Projektionsbereich 20 sowie eine hochaufgelöste HD-Funktionalität in dem zweiten Projektionsbereich 30. Mit Hilfe des Scheinwerfermoduls 1 kann somit die hochaufgelöste HD-Funktionalität und das blendfreie Fernlicht auf einfache Weise in einem einzigen Scheinwerfermodul realisiert werden.

In einigen Ausführungsformen ist das Scheinwerfermodul dazu ausgebildet, einen oder mehrere weiteren Projektionsbereiche bzw. Funktionsbereiche auszuleuchten. Insbesondere kann die Scheinwerferoptik als eine Multi-Fokus-Optik ausgebildet sein bzw. eine Multi-Fokus-Optik insbesondere mit asymmetrischen Optikelementen umfassen. Mit Hilfe der asymmetrischen optischen Elemente, beispielsweise Linsen mit asymmetrisch gekrümmten Linsenoberflächen, können unterschiedliche Projektionsbereiche, die grundsätzlich auch unterschiedliche Geometrien aufweisen können, ausgeleuchtet werden. Somit können mehrere Funktionalitäten, beispielsweise Fernlicht, HD-Licht, Kurvenlicht- und/oder Nebellicht, in einem einzigen Scheinwerfermodul realisiert werden.

Obwohl zumindest eine beispielhafte Ausführungsform in der vorhergehenden Beschreibung gezeigt wurde, können verschiedene Änderungen und Modifikationen vorgenommen werden. Die genannten Ausführungsformen sind lediglich Beispiele und nicht dazu vorgesehen, den Gültigkeitsbereich, die Anwendbarkeit oder die Konfiguration der vorliegenden Offenbarung in irgendeiner Weise zu beschränken. Vielmehr stellt die vorhergehende Beschreibung dem Fachmann einen Plan zur Umsetzung zumindest einer beispielhaften Ausführungsform zur Verfügung, wobei zahlreiche Änderungen in der Funktion und der Anordnung von in einer beispielhaften Ausführungsform beschriebenen Elementen gemacht werden können, ohne den Schutzbereich der angefügten Ansprüche und ihrer rechtlichen Äquivalente zu verlassen. Außerdem können nach den hier beschriebenen Prinzipien auch mehrere Module bzw. mehrere Produkte miteinander verbunden werden, um weitere Funktionen zu erhalten.

### Bezugszeichenliste

- 1: Scheinwerfermodul
- 2: Gehäuse
- 3: erstes Ende
- 4: zweites Ende
- 5: Lichtaustrittsfenster
- 6: LED-Modul
- 7: Scheinwerferoptik
- 8: Hauptabstrahlrichtung
- 9: Optikelement
- 10: Karosserie
- 11: Befestigungselement
- 12: Primäroptik

- 20: erster Projektionsbereich
- 30: zweiter Projektionsbereich

- 50: Ausleuchtungsfeld

## Patentansprüche

1. Scheinwerfermodul (1) eines Fahrzeugscheinwerfers zum Erzeugen eines Scheinwerferlichts zum pixelartigen Ausleuchten eines Fernlichtprojektionsbereichs (20) und eines Nahlichtprojektionsbereich (30), umfassend:
- ein LED-Modul (6), umfassend ein LED-Pixel-Array mit einer Anzahl von LED-Pixeln zum Emittieren jeweils eines LED-Lichts, wobei einzelne LED-Pixel des LED-Moduls (6) separat und unabhängig voneinander ansteuerbar sind, und
- eine Schweinwerferoptik (7) mti einem Optikelement (9), welches innerhalb eines Gehäuses (2) zwischen dem LED-Modul (6) und einem Lichtaustrittsfenster (5) angeordnet ist, wobei das Lichtaustrittsfenster (5) als eine Sammel- und/oder Streulinse ausgebildet ist, wobei das Gehäuse (2) im Wesentlichen axialsymmetrisch um eine Symmetrieachse (8) ausgebildet ist, wobei die Symmetrieachse (8) einer Hauptabstrahlrichtung des Scheinwerfermoduls (1) übereinstimmt, und wobei das Optikelement (9) zum Formen des jeweiligen LED-Lichts zu jeweils einem Teillichtstrahl zum Ausleuchten jeweils eines Teilbereichs des Fernlichtprojektionsbereichs (20) und des Nahlichtprojektionsbereichs (30) ausgebildet ist, wobei das Optikelement (9) dazu ausgebildet ist, dass der Fernlichtprojektionsbereich (20) durch eine erste Gruppe der Teillichtstrahlen und der Nahlichtprojektionsbereich (30) durch eine zweite Gruppe der Teillichtstrahlen ausgeleuchtet wird,
**dadurch gekennzeichnet, dass**
das Optikelement (9) als Freiformlinse ausgebildet ist und zum Erweitern eines Projektionsbereiches von Teillichtstrahlen dient,
wobei die Freiformlinse in dem Gehäuse (2) oberhalb der Symmetrieachse (8) angeordnet ist, und vorzugsweise als Teil eines Linsensystems (7) ausgebildet ist, und die Freiformlinse derart ausgebildet ist, so dass die Projektionsbereiche der ersten Gruppe der Teillichtstrahlen in eine vertikale Richtung aufgeweitet werden, wobei die Freiformlinse derart ausgebildet ist, dass die Teillichtstrahlen der ersten Gruppe einen horizontalen Öffnungswinkel von etwa 0,1° oder niedriger und einen vertikalen Öffnungswinkel von etwa 0,2° oder mehr aufweisen und dass die Teillichtstrahlen der zweiten Gruppe einen Öffnungswinkel von etwa 0,1° oder niedriger sowohl in der vertikalen als auch in der horizontalen Richtung aufweisen.

2. Scheinwerfermodul nach vorhergehendem Anspruch , wobei sich der Fernlichtprojektionsbereich (20) und der Nahlichtprojektionsbereich (30) berühren und/oder teilweise überlappen.

3. Scheinwerfermodul nach einem der vorhergehenden Ansprüche, wobei die Freiformlinse dazu ausgebildet ist, dass der Fernlichtprojektionsbereich (20) sich über einen vertikalen Winkelbereich von -4° bis +6°, insbesondere -2° bis +3°, erstreckt.

4. Scheinwerfermodul nach einem der vorhergehenden Ansprüche, wobei die Freiformlinse dazu ausgebildet ist, dass der Nahlichtprojektionsbereich (30) sich über einen vertikalen Winkelbereich von -10° bis 0°, insbesondere -8° bis -1°, erstreckt.

5. Scheinwerfermodul nach einem der vorhergehenden Ansprüche, wobei die Freiformlinse (9) derart ausgebildet ist, dass es im Wesentlichen nur von der ersten Gruppe der Teilstrahlen erfasst wird.

6. Scheinwerfermodul nach einem der vorhergehenden Ansprüche, wobei das Optikelement (9) als ein Zusatzelement ausgebildet ist und in das Gehäuse (2) eingesetzt ist.

7. Fahrzeugscheinwerfer zum Erzeugen eines Scheinwerferlichts mit einem ersten Projektionsbereich (20) und mit einem zweiten Projektionsbereich (30), wobei der Fahrzeugscheinwerfer wenigstens ein Scheinwerfermodul (1) gemäß einem der vorhergehenden Ansprüche aufweist.

8. Fahrzeug, wobei das Fahrzeug wenigstens einen Fahrzeugscheinwerfer nach vorstehendem Anspruch aufweist.

## Claims

1. Headlight module (1) of a vehicle headlight for generating a headlight for the pixel-like illumination of a high beam projection region (20) and a near light projection region (30), comprising:
- an LED module (6), comprising an LED pixel array with a number of LED pixels for emitting in each case a LED light, wherein individual LED pixels of the LED module (6) separately and independently of one another can be driven, and
- a headlight optical system (7) having an optical element (9) which is arranged within a housing (2) between the LED module (6) and a light exit window (5), wherein the light exit window (5) is designed as a collecting and/or scattering lens, wherein the housing (2) is designed essentially axially symmetrically about an axis of symmetry (8), wherein the axis of symmetry (8) corresponds to a main radiation direction of the headlight module (1), and wherein the optical element (9) is designed to shape the respective LED light into a respective partial light beam for illuminating in each case a partial region of the high-beam projection region (20) and of the high-beam projection region (30), wherein the optical element (9) is designed to illuminate the high-beam projection region (20) is illuminated by a first group of the partial light beams and the near-light projection region (30) is illuminated by a second group of the partial light beams, **characterised in that** the optical element (9) is designed as a free-form lens and serves to expand a projection region of partial light beams, wherein the free-form lens is arranged in the housing (2) above the axis of symmetry (8) and is preferably designed as a lens system (7), and the free-form lens is designed in such a way that the projection regions of the first group of partial light beams are expanded in a vertical direction, wherein the free-form lens is designed in such a way that the partial light beams of the first group have a horizontal opening angle of approximately 0.1° or lower and a vertical opening angle of approximately 0.2° or more, and that the partial light beams of the second group have an opening angle 0,1° or less in both the vertical and horizontal directions.

2. Headlight module according to the preceding claim, wherein the high-beam projection region (20) and the near-beam projection region (30) touch and/or partially overlap.

3. Headlight module according to one of the preceding claims, wherein the free-form lens is designed in such a way that the high-beam projection region (20) extends over a vertical angular range of -4° to +6°, in particular -2° to +3°.

4. Headlight module according to one of the preceding claims, wherein the free-form lens is designed in such a way that the near-light projection region (30) extends over a vertical angular range of -10° to 0°, in particular -8° to -1°.

5. Headlight module according to one of the preceding claims, wherein the free-form lens (9) is designed in such a way that it is detected essentially only by the first group of partial beams.

6. Headlight module according to one of the preceding claims, wherein the optical element (9) is designed as an additional element and is inserted into the housing (2).

7. Vehicle headlight for generating a headlight with a first projection region (20) and with a second projection region (30), wherein the vehicle headlight at least one headlight module (1) according to any one of the preceding claims.

8. Vehicle, wherein the vehicle has at least one vehicle headlight according to the preceding claim.

## Revendications

1. Module de projecteur (1) d'un projecteur de véhicule automobile destiné à produire une lumière de projecteur destinée à éclairer une zone de projection de faisceau de route (20) et une zone de projection de faisceau de proximité (30) sous forme de pixels, comprenant :
- un module LED (6) comprenant un réseau de pixels LED ayant un certain nombre de pixels LED pour émettre chacun une lumière LED, les pixels LED individuels du module LED (6) pouvant être commandés séparément et indépendamment les uns des autres, et
- un système optique de phare (7) comprenant un élément optique (9) disposé à l'intérieur d'un boîtier (2) entre le module LED (6) et une fenêtre de sortie de lumière (5), la fenêtre de sortie de lumière (5) étant réalisée sous la forme d'une lentille collectrice et/ou diffuseuse, le boîtier (2) étant réalisé sensiblement de façon axialement symétrique autour d'un axe de symétrie (8), l'axe de symétrie (8) coïncidant avec une direction de rayonnement principale du module de phare (1), et l'élément optique (9) servant à former la lumière LED respective en un faisceau lumineux partiel pour l'éclairage d'une partie de la région de projection de lumière de route (20) et la région de projection de lumière de proximité (30) sont respectivement formées, l'élément optique (9) étant formé de telle sorte que la région de projection de lumière de route (20) soit éclairée par un premier groupe de faisceaux de lumière partiels et la région de projection de lumière de proximité (30) par un deuxième groupe de faisceaux de lumière partiels, **caractérisé en ce que** l'élément optique (9) est formé comme une lentille de forme libre et sert à élargir une région de projection de faisceaux de lumière partiels, la lentille de forme libre étant disposée dans le boîtier (2) au-dessus de l'axe de symétrique (8) et la lentille de forme libre est conçue sous la forme d'un système de lentilles (7) et la lentille de forme libre est conçue de telle sorte que les zones de projection du premier groupe de faisceaux lumineux partiels soient élargies dans une direction verticale, la lentille de forme libre étant conçue de telle sorte que les faisceaux lumineux partiels du premier groupe présentent un angle d'ouverture horizontal d'environ 0,1° ou moins et un angle d'ouverture vertical d'environ 0,2° ou plus, et que les faisceaux lumineux partiels du deuxième groupe présentent un angle d'ouverture d'environ 0,1° ou moins à la fois dans la direction verticale et dans la direction horizontale.

2. Module de phare selon la revendication précédente, dans lequel la région de projection de faisceau de route (20) et la région de projection de faisceau de proximité (30) sont en contact et/ou se chevauchent partiellement.

3. Module de projecteur selon l'une des revendications précédentes, la lentille de forme libre étant conçue pour que la zone de projection de faisceau de route (20) s'étende sur une zone angulaire verticale de -4° à +6°, en particulier de -2° à +3°.

4. Module de phare selon l'une des revendications précédentes, dans lequel la lentille de forme libre est conçue pour que la zone de projection de lumière proche (30) s'étende sur une zone angulaire verticale de -10° à 0°, en particulier de -8° à -1°.

5. Module de phare selon l'une quelconque des revendications précédentes, dans lequel la lentille de forme libre (9) est formée de telle sorte qu'elle est essentiellement seulement détectée par le premier groupe de faisceaux partiels.

6. Module de phare selon l'une des revendications précédentes, dans lequel l'élément optique (9) est réalisé sous la forme d'un élément supplémentaire et est inséré dans le boîtier (2).

7. Projecteur de véhicule pour produire une lumière de projecteur comprenant une première zone de projection (20) et une seconde zone de projection (30), le projecteur de véhicule comprenant au moins un module de projecteur (1) selon l'une quelconque des revendications précédentes.

8. Véhicule, le véhicule comprenant au moins un phare de véhicule selon la revendication précédente.
